# EUROPÄISCHE PATENTANMELDUNG

(11) **EP 1 199 008 A1**
(43) Veröffentlichungstag der Anmeldung: **24.04.2002**
(21) Anmeldenummer: 01123910.0
(22) Anmeldetag: 06.10.2001
(51) Int. Cl.: A47B 13/06, A47B 17/00

(54) **Tisch**

(30) Priorität: 17.10.2000 DE 10051502
(71) Anmelder: GRAHL GmbH, D-31595 Steyerberg/Voigtei (DE)
(72) Erfinder: Fangmann, Michael, 31608 Marklohe (DE)
(74) Vertreter: Sroka, Peter-Christian, Dipl.-Ing.

(57) **Zusammenfassung**

Ein Tisch, dessen Tischplatte auf einem Tischgestell befestigt ist, das mindestens zwei Längsträger und mindestens zwei relativ zu den Längsträgern verschiebbare Querträger aufweist, wobei die Längsträger mit den Querträgern durch Anschlußelemente miteinander verbunden sind, an denen die Tischbeine befestigt sind, ist dadurch gekennzeichnet, daß jedes Anschlußelement (3) einen Basiskörper (6) mit zwei sich kreuzenden, in ihrer Form im wesentlichen auf das Außenprofil der Längsträger (1) und der Querträger (2) abgestimmte Aufnahmen (7, 8) für die Längs- und Querträger sowie ein Verriegelungselement 9 zur Lagefixierung der Längs- und Querträger in ihren Aufnahmen enthält.

## Beschreibung

Die Erfindung betrifft einen Tisch, dessen Tischplatte auf einem Tischgestell befestigt ist, das mindestens zwei Längsträger und mindestens zwei relativ zu den Längsträgern verschiebbare Querträger aufweist, wobei die Längsträger mit den Querträgern durch Anschlußelemente miteinander verbunden sind, an denen die Tischbeine befestigt sind.

In der DE 44 06 248 A1 ist ein Bürotisch beschrieben, dessen Gestell aus zwei zueinander parallelen Längsprofilen und mindestens zwei Querbrücken besteht, die in Längsrichtung entlang der Längsprofile und - in Teilabschnitte unterteilt, auch in Querrichtung entlang von Querstreben verschiebbar sind. Diese Verschiebbarkeit in Längs- und ggf auch in Querrichtung wird durch eine aufwendige, trapezförmige Nut/Feder-Verbindung zwischen den Seitenkanten der Querbrücken und den Längs- bzw. Querstreben gewährleistet. Hierdurch wird zwar eine gewisse Flexibilität auch in bezug auf unterschiedlich große Tischplatten erreicht. Jedoch schließt die relativ aufwendige Verbindungstechnik des Rahmens weitere Anbindungsstellen für andere Möbelelemente und damit weitere Einsatzmöglichkeiten dieses Tisches aus.

Bei einem in der Deutschen Gebrauchsmusterschrift DE 298 09 994 U1 beschriebenen Tisch sind die Tischbeine jeweils an den Enden von zwei Querträgern befestigt, d. h. der Abstand zwischen den Tischbeinen ist genau festgelegt. An diesen Querträgern können Längsträger in unterschiedlichen Positionen befestigt werden, die mit ihren Enden stumpf gegen die Querträger stoßen.

Bei einem in der DE 198 48 392 C1 beschriebenen Tisch sind die Tischbeine jeweils an der Unterseite von Querträgern befestigt, die entlang von Längsträgern verschiebbar und in unterschiedlichen Positionen entlang der Längsträger befestigt werden können. Es besteht nicht die Möglichkeit, die Längsträger entlang der Querträger zu verschieben.

Der Erfindung liegt die Aufgabe zugrunde, mit einfachen konstruktiven Mitteln einen Tisch und insbesondere die die Längsträger mit den Querträgern verbindenden Anschlußelemente so zu gestalten, daß entweder die Querträger entlang der Längsträger oder die Längsträger entlang der Querträger verschoben und jeweils in verschiedene Positionen relativ zueinander fixierbar sind.

Zur Lösung dieser Aufgabe ist der erfindungsgemäße Tisch dadurch gekennzeichnet, daß jedes Anschlußelement einen Basiskörper mit zwei sich kreuzenden, in ihrer Form im wesentlichen auf das Außenprofil der Längs- und Querträger abgestimmte Aufnahmen für die Längs- und Querträger sowie ein Verriegelungselement zur Lagefixierung der Längs- und Querträger in ihren Aufnahmen enthält.

Damit ist es möglich, bei vorgegebener Tischplattengröße die Tischbeine in den inneren Tischbereich zu verlagern, indem man die aus dem Querträger und den beiden Anschlußelementen (Gelenkknoten) bestehende Einheit an einer anderen beliebigen Stelle der Längsträger befestigt. Damit kann beispielsweise ein Tisch mit seitlich über den Querträger ausladender, in ihrer Größer unveränderter Tischplatte realisiert werden, bei der der über die Querträger ausladende Teil weiterhin von den Längsträgern abgestützt wird.

Es besteht auch die Möglichkeit, die Längsträger und Querträger derart in die Anschlußelemente einzufügen, daß die Längsträger mit den daran befestigten Tischbeinen entlang der Querträger verschoben werden, so daß dann beispielsweise ein Tisch mit seitlich über die Längsträger ausladender Tischplatte gestaltet werden kann.

Aufgrund der erfindungsgemäßen Ausgestaltung insbesondere der Anschlußelemente besteht eine Vielzahl von Möglichkeiten, um abhängig vom vorhandenen Raum und den an den fertigen Tisch gestellten Anforderungen die Tischbeine entweder entlang der Querträger oder entlang der Längsträger in unterschiedlichen Positionen anzubringen.

Das erfindungsgemäß verwendete Anschlußelement kann mit dem daran befestigten Tischbein auch nur entweder an einem Längsträger oder an einem Querträger befestigt werden.

Weitere Merkmale der Erfindung sind in den Unteransprüchen behandelt.

Die Erfindung wird im folgenden anhand der Zeichnung näher beschrieben.

Figur 1 zeigt in isometrischer Darstellung eine Teilansicht eines Tischgestells.
Figur 2 zeigt in isometrischer Darstellung eine explodierte Ansicht des erfindungsgemäßen Anschlußelementes.
Figur 3 zeigt ebenfalls in isometrischer Darstellung die Verbindung von Längs- und Querträgern des Tischgestells mittels des erfindungsgemäßen Anschlußelementes.

Das in Figur 1 dargestellte Tischgestell besteht aus Längsträgern 1 und Querträgern 2, die eine flache Oberseite haben und mittels Anschlußelementen 3 zu einem Rahmen verbunden sind. An den Anschlußelementen 3 sind Tischbeine 4 befestigt. An der Oberseite der Längsträger 1 sind Quertraversen 5 befestigt, die ihrerseits an der Unterseite einer nicht dargestellten Tischplatte befestigbar sind.

Das Anschlußelement 3 besteht aus einem Basiskörper 6, das zwei sich kreuzende Aufnahmen 7 und 8 für die Querträger 2 bzw. die Längsträger 3 aufweist. Die Aufnahmen 7 und 8 sind in ihrer Form im wesentlichen auf das Außenprofil der Längs- und Querträger abgestimmt, derart, daß die Längs- und Querträger mit ihren Seitenwänden und ihren Unterseiten von den Begrenzungsrändern bzw. Begrenzungsflächen der Aufnahmen 7 und 8 eng umschlossen werden.

Die Aufnahmen 7 und 8 sind zur Oberseite des Basiskörpers 6 offen, auf dem ein Verriegelungselement, vorzugsweise in Form einer Klemmplatte 9 die Aufnahmen 7 und 8 und deren Umgebung überdeckend befestigbar ist.

Die Tiefe jeder Aufnahme 7 bzw. 8 ist auf die Höhe der Längs- bzw. Querträger abgestimmt, derart, daß im fertigen Montagezustand die Oberseiten der Längs- und Querträger miteinander fluchten.

Der Basiskörper 6 weist in seinen an die Aufnahmen 7 und 8 angrenzenden Bereichen eine ebene Oberfläche 10 zum Festschrauben der Klemmplatte 9 auf. Die Oberfläche 10 ist von einem nach oben vorspringenden Rand 13 umgeben.

Der Basiskörper 6 weist in der Verlängerung einer der beiden Aufnahmen, gemäß Figur 2 beispielsweise in der Verlängerung der Aufnahme 7, einen Ansatz 11 zum Befestigen, vorzugsweise Festschrauben, des Basisköpers an einem Tischbein 4 auf Zur Vereinfachung der Montage liegt die Oberseite des Ansatzes 11 niedriger als der Boden der Aufnahme 7.

Der Basiskörper 6 mit dem daran angebrachten Ansatz 11 hat vorzugsweise eine schiffchenförmige Gestalt.

Gemäß Figur 3 ist der Längsträger 1 beidseitig über den Basiskörper 6 vorspringend in der ihm zugeordneten Aufnahme 8 gelagert, während der Querträger 2 bis in Anlagestellung gegen den Längsträger 1 in die ihm zugeordnete Aufnahme 7 eingeschoben ist.

In den gemäß Figur 3 noch freiliegenden Abschnitt der Aufnahme 7 kann zum Beispiel zur Abstützung eines Tischplattenansatzes oder dergleichen ein weiterer (nicht dargestellter) Träger eingeschoben werden, der ebenfalls mittels der Klemmplatte 9 fixiert wird.

Gemäß Figur 1 kann das Verbindungselement 3 mit dem daran befestigten Bein 4 auch, ohne daß ein Querträger in das Verbindungselement eingesetzt ist, an beliebiger Stelle entlang des Längsträgers 1 befestigt werden. Es besteht weiterhin auch die Möglichkeit, einen Querträger 2 die gesamte Aufnahme 7 durchlaufend in den Basiskörper 6 einzusetzen, wobei dann der Längsträger 1 nur einseitig bis in Anlagestellung gegen den Querträger 2 in den Basiskörper 6 eingesetzt werden kann.

In Figur 2 ist eine Abdeckplatte 12 dargestellt, die klemmend an dem Ansatz 11 befestigbar ist, um ein zur Außenseite geschlossenes Profil zu ergeben.

## Patentansprüche

1. Tisch, dessen Tischplatte auf einem Tischgestell befestigt ist, das mindestens zwei Längsträger und mindestens zwei relativ zu den Längsträgern verschiebbare Querträger aufweist, wobei die Längsträger mit den Querträgern durch Anschlußelemente miteinander verbunden sind, an denen die Tischbeine befestigt sind, **dadurch gekennzeichnet, daß** jedes Anschlußelement (3) einen Basiskörper (6) mit zwei sich kreuzenden, in ihrer Form im wesentlichen an das Außenprofil der Längsträger (1) und der Querträger (2) abgestimmte Aufnahmen (7, 8) für die Längs- und Querträger sowie ein Verriegelungselement (9) zur Lagefixierung der Längs- und Querträger in ihren Aufnahmen enthält.

2. Tisch nach Anspruch 1, **dadurch gekennzeichnet, daß** die Aufnahmen (7, 8) zur Oberseite des Basiskörpers (3) offen sind, auf dem das Verriegelungselement (9), die Aufnahmen (7, 8) und deren Umgebung überdeckend, befestigbar ist.

3. Tisch nach Anspruch 1 oder 2, **dadurch gekennzeichnet, daß** die Tiefe jeder Aufnahme (7 bzw. 8) auf die Höhe der Längs- bzw. Querträger abgestimmt ist, derart, daß im fertigen Montagezustand die Oberseiten der Längs- und Querträger miteinander fluchten.

4. Tisch nach Anspruch 3, **dadurch gekennzeichnet, daß** der Basiskörper (6) in seinen an die Aufnahmen (7 und 8) angrenzenden Bereichen eine ebene Oberfläche (10) aufweist und das Verriegelungselement eine auf dieser Oberfläche vorzugsweise durch Verschrauben befestigbare Klemmplatte (9) ist.

5. Tisch nach Anspruch 4, **dadurch gekennzeichnet, daß** die Oberfläche (10), auf der die Klemmplatte (9) befestigbar ist, zumindest teilweise von einem nach oben vorspringenden Rand umgeben ist.

6. Tisch nach Anspruch 5, **dadurch gekennzeichnet, daß** der Basiskörper in der Verlängerung einer der beiden Aufnahmen einen Ansatz (11) zum Befestigen des Basiskörpers auf einem Tischbein aufweist.

7. Tisch nach Anspruch 6, **dadurch gekennzeichnet, daß** die Oberseite des Ansatzes (11) niedriger liegt als der Boden der Aufnahme.

8. Tisch nach Anspruch 1, **dadurch gekennzeichnet, daß** die Längs- und Querträger eine flache Oberseite haben.

9. Tisch nach Anspruch 1, **gekennzeichnet durch** mindestens zwei an der Unterseite einer Tischplatte befestigbare Quertraversen (5), die im Bereich ihrer Enden an den Oberseiten der Längsträger (1) befestigt sind.

10. Anschlußelement zum Verbinden der Längs- und Querträger eines Tischgestells, **dadurch gekennzeichnet, daß** es einen Basiskörper (6) mit zwei sich kreuzenden, in ihrer Form im wesentlichen auf das Außenprofil der Längsträger (1) und der Querträger (2) abgestimmte Aufnahmen (7, 8) für die Längs- und Querträger sowie ein Verriegelungselement (9) zur Lagefixierung der Längs- und Querträger in ihren Aufnahmen enthält.

11. Anschlußelement nach Anspruch 10, **dadurch gekennzeichnet, daß** die Aufnahmen (7, 8) zur Oberseite des Basiskörpers (3) offen sind, auf dem das Verriegelungselement (9), die Aufnahmen (7, 8) und deren Umgebung überdeckend, befestigbar ist.

12. Anschlußelement nach Anspruch 10 oder 11, **dadurch gekennzeichnet, daß** die Tiefe jeder Aufnahme (7 bzw. 8) auf die Höhe der Längs- bzw. Querträger abgestimmt ist, derart, daß im fertigen Montagezustand die Oberseiten der Längs- und Querträger miteinander fluchten.

13. Anschlußelement nach Anspruch 12, **dadurch gekennzeichnet, daß** der Basiskörper (6) in seinen an die Aufnahmen (7 und 8) angrenzenden Bereichen eine ebene Oberfläche (10) aufweist und das Verriegelungselement eine auf dieser Oberfläche vorzugsweise durch Verschrauben befestigbare Klemmplatte (9) ist.

14. Anschlußelement nach Anspruch 13, **dadurch gekennzeichnet, daß** die Oberfläche (10), auf der die Klemmplatte (9) befestigbar ist, zumindest teilweise von einem nach oben vorspringenden Rand umgeben ist.

15. Anschlußelement nach Anspruch 10, **dadurch gekennzeichnet, daß** der Basiskörper in der Verlängerung einer der beiden Aufnahmen einen Ansatz (11) zum Befestigen des Basiskörpers auf einem Tischbein aufweist.

16. Anschlußelement nach Anspruch 15, **dadurch gekennzeichnet, daß** die Oberseite des Ansatzes (11) niedriger liegt als der Boden der Aufnahme.
